# EUROPÄISCHE PATENTSCHRIFT

(11) **EP 3 363 315 B1**
(45) Veröffentlichungstag und Bekanntmachung des Hinweises auf die Patenterteilung: **11.12.2019**
(21) Anmeldenummer: 18157202.5
(22) Anmeldetag: 16.02.2018
(51) Int. Cl.: A43B 7/14, A43B 7/24

(54) **EINLEGSOHLE ZUR KORREKTUR VON FEHLSTELLUNGEN**
INSOLE FOR CORRECTING MISALIGNMENTS
SEMELLE INTÉRIEURE DE CORRECTION DE MAUVAISES POSITIONS

(30) Priorität: 17.02.2017 DE 102017103340
(43) Veröffentlichungstag der Anmeldung: 22.08.2018
(73) Patentinhaber: Stumpf, Jürgen, 36037 Fulda (DE)
(72) Erfinder: Stumpf, Jürgen, 36037 Fulda (DE)
(74) Vertreter: Hebing, Norbert

(56) Entgegenhaltungen:
- US-A- 3 825 017
- US-A1- 2007 074 430
- US-A1- 2007 191 748
- US-A1- 2009 183 388
- US-B1- 6 594 922

## Beschreibung

Die Erfindung bezieht sich auf eine Einlegesohle zur Korrektur von Fehlstellungen mit einem elastisch verformbaren weichen Sohlenkörper, der sich von der Ferse bis mindestens in den Mittelfußbereich erstreckt und der im Bereich der Ferse eine laterale und eine mediale Stützwand besitzt, die eine Fersenschale formen, wobei im Sohlenkörper eine U-förmige Stabilisierungsklammer eingebettet ist, die eine flache Basis im Sohlenkörper und, von den Seiten der Basis ausgehend, eine laterale und eine mediale Zunge aufweist, die nach oben gerichtet sind und sich jeweils in eine der Stützwände erstrecken.

Eine derartige Einlegesohle ist in der US 3, 825, 017 A beschrieben. Die beiden Zungen befinden sich im Bereich der Mittelfußknochen.

In der US 2009/0183388 A1 ist ein Verfahren zur Bestimmung der individuell angepassten Form einer individuell angepassten Einlegesohle erläutert.

Eine Einlegesohle ist z. B. auch aus der US 2007/0074430 A1 bekannt. Die versteifte Fersenschale soll den Fuß stützen, wozu sie die Ferse sowohl seitlich als auch rückwärtig umschließt. Die vollständige Umschließung der Ferse mit einer versteiften Fersenschale hat den Nachteil, dass eine Torsion der Einlegesohle um ihre Längsachse erschwert ist, wodurch das Abrollen des Fußes beim Gehen behindert wird.

Dabei ist Folgendes zu beachten: Das Fersenbein ragt nach hinten über das Sprungbein hinaus und ist über elastische Bänder an den Fuß angebunden, so dass es sowohl zur lateralen Seite des Fußes schwenken kann als auch sich - bezogen auf eine rückwärtige Sicht auf einen rechten Fuß - gegen den Uhrzeigersinn drehen kann. Wenn die Bänder zu schwach sind oder schon eine Fehlstellung vorliegt, tendiert das Fersenbein dazu, beim Gehen medial abzuknicken, wobei sich beide Bewegungen überlagern.

Bei manchen Fehlstellungen des Fußes reicht es aber nicht aus, die Ferse vollständig zu umschließen. Vielmehr soll eine Führung des Fußes beim Abrollen auf der Fußsohle ermöglicht werden, die der Fehlstellung entgegenwirkt. Vor allem soll das Fersenbein beim Abrollen aus einer medial abgeknickten Position aufgerichtet werden bzw. ein Abknicken verhindert werden.

Zur Lösung des Problems sieht die Erfindung vor, dass die Zungen, bezogen auf die Längsrichtung der Einlegesohle, gegeneinander versetzt sind, so dass die laterale Zunge am rückwärtigen lateralen Seitenbereich des Fersenbeins und die mediale Zunge von unten gegen den sich im vorderen medialen Seitenbereich befindenden Fersenbeinbalkon (sustentaculum tali) anliegt und dass die laterale Zunge seitlich des hinter dem Sprungbein liegenden Bereichs des Fersenbeins und die mediale Zunge seitlich des unterhalb des Sprungbeins liegenden Bereichs des Fersenbeins liegt, wobei der mittlere Kraftangriffspunkt der medialen Zunge am Fersenbein oberhalb des mittleren Kraftangriffspunktes der lateralen Zunge liegt.

Im Gegensatz zu dem Sohlenkörper, der elastisch verformbar ist, ist die Stabilisierungsklammer steif. Die Stützwände umschließen daher nicht nur die Ferse, vielmehr üben die Zungen zusätzlich beim Abrollen auch einen Führungsdruck auf beide Seiten des Fersenbeins auf, was zu einem Aufrichten des Fersenbeins führt. Dabei wirkt die laterale Zunge gegen ein Verschwenken des Fersenbeins in laterale Richtung, da sie sich an der lateralen Seite des Fersenbeins abstützt, und die mediale Zunge wirkt gegen eine Drehung des Fersenbeins, da sie sich am Fersenbeinbalkon abstützt.

Da die beiden Zungen aber keine die Ferse rückwärtig umschließende Verbindung haben, wird die Einlegesohle als Ganzes über das notwendige Maß hinaus versteift.

Die damit erreichte Geradestellung der Ferse wirkt sich auf die gesamte Körperhaltung aus. Vor allem wird der Anschluss des Oberschenkelknochens an die Hüftgelenkspfanne optimiert, was wiederum auf die Ausrichtung der Wirbelsäule Einfluss nimmt.

Da sich die Wirkung der Einlegesohle nicht nur auf eine 2-dimensionale Abstützung des Fußes von unten bezieht, sondern eine Neupositionierung des Fersenbeins in eine dritte Dimension einbezieht, kann die erfindungsgemäße Einlegesohle auch als 3D-Korrektursohle angesehen und bezeichnet werden.

Auf diese Weise wird erreicht, dass das Fersenbein in eine neutrale Position gebracht wird und eine Innenrotation des Schienbeins verhindert wird, was wiederum eine körperstatische Korrektur von Becken und Wirbelsäulenfehlhaltungen bewirkt.

Das Einknicken des Fußes nach innen wird durch die steife Ausführung der Stabilisierungsklammer verhindert. Durch einen sich beim Abrollen aufbauenden Gegendruck der medialen Zunge auf die mediale Seite der Ferse wird ein Abknicken der Ferse, bedingt durch das auf ihr lastende Körpergewicht, verhindert.

Somit liegen die laterale Zunge seitlich des hinter dem Sprungbein liegenden Bereichs des Fersenbeins und die mediale Zunge seitlich des unterhalb des Sprungbeins liegenden Bereichs des Fersenbeins.

Dabei liegt der mittlere Kraftangriffspunkt der medialen Zunge am Fersenbein oberhalb des mittleren Kraftangriffspunktes der lateralen Zunge, so dass auf das Fersenbein ein Drehmoment ausgeübt wird, das einem Abknicken des Fersenbeins nach innen entgegengesetzt ist.

Die Zungen bewirken somit ein Geradestellen des Fersenbeins und wirken einem Einknicken des Knöchels nach innen entgegen.

In der Lage der medialen Zunge unterhalb des Sprungbeins erfolgt die eben erwähnte Abstützung besonders effektiv. Die Lage der lateralen Zunge hinter dem Sprungbein bewirkt einen der Fehlstellung entgegenwirkenden Druck auf den hinteren Bereich der Ferse, so dass diese aufgerichtet wird.

Vorzugsweise verläuft die rückwärtige Kante der Basis im Abstand zum rückwärtigen Ende des Sohlenkörpers, so dass der Fersenaufsatzpunkt sich außerhalb der Basis befindet.

Dabei bleibt die stützende Wirkung auf das Fersenbein erhalten. Gleichzeitig wird aber die Torsion um die Längsachse verbessert. Bei dieser Ausführung befindet sich unter dem Aufsetzpunkt der Ferse nur der elastisch verformbare Sohlenkörper und kein Abschnitt der Basis, so dass der Auftritt der Ferse gedämpft ist und sie keinen Stoß durch das harte Material der Stabilisierungsklammer erfährt.

Um den Aufstandspunkt des Fersenbeins auf die Einlegesohle nicht durch die harte Basis zu belasten, ist vorgesehen, dass die Basis an ihrem rückwärtigen Ende einen konkaven Verlauf ihrer Kante aufweist. Durch diesen Freischnitt befindet sich der Aufsetzpunkt der Ferse hinter der Basis und wird durch den elastisch verformbaren weichen Sohlenkörper getragen.

Gegenüberliegend zu diesem Freischnitt weist die Basis an ihrem vorderen Ende eine nach vorne weisende Auskragung auf, die sich unterhalb des Fußgewölbes erstreckt. Auf diese Weise erhält die Basis eine breite Einbettung in den Sohlenkörper, so dass die auf die Zungen wirkenden Kräfte in der gesamten Einlegesohle aufgefangen werden können.

Weiterhin besitzt die Basis der Stabilisierungsklammer vor der lateralen Zunge und seitlich der Auskragung einen Freischnitt, so dass die Basis des Os metatarsale V an einem Bereich des Sohlenkörpers anliegt, der nicht durch die Stabilisierungsklammer verhärtet ist.

Vorzugsweise ist im Sohlenkörper auch eine Fußgewölbestütze ausgebildet, wobei die mediale Stützwand mit der sich darin befindenden medialen Zunge sich seitlich an die Fußgewölbestütze anschließt. Der Fuß wird somit von unten durch die Fußgewölbestütze und von innen seitlich durch die mediale Stützwand gestützt.

Im Folgenden wird anhand eines Ausführungsbeispiels die Erfindung näher erläutert. Dazu zeigen:
- Fig. 1: eine Ansicht auf die Sagittalebene der Einlegesohle für einen rechten Fuß in lateraler Richtung,
- Fig. 2: eine Ansicht der Sagittalebene der Einlegesohle gemäß Fig. 1 in medialer Richtung,
- Fig. 3: eine Ansicht der Stabilisierungsklammer für eine rechte Einlegesohle aus lateraler Sicht,
- Fig. 4: eine schematische Darstellung der Einlegesohle für einen rechten Fuß in Draufsicht, wobei die Lage der Stabilisierungsklammer darin hervorgehoben ist und
- Fig. 5: eine Ansicht des Fersenbeins eines rechten Fußes aus posteriorer Sicht.

Gemäß Fig. 1 und 2 erstreckt sich eine Einlegesohle 1 über den gesamten Fußsohlenbereich, also von der Ferse bis zu den Zehen. Grundsätzlich kann es sich aber auch um eine so genannte 2/3-lange Einlegesohle handeln, die sich von der Ferse bis in den Mittelfußbereich erstreckt. Die Einlegesohle 1 selbst besteht aus einem elastisch verformbaren Sohlenkörper 2 aus einem geschäumten Kunststoff, der eine ausreichende weiche Bettung der Fußsohle erlaubt. Im Bereich des Fußgewölbes ist daher in dem geschäumten Kunststoff eine Fußgewölbestütze ausgeformt, deren Höhe für den jeweiligen Benutzer der Einlegesohle bestimmt wird.

Im Fersenbereich des Sohlenkörpers 2 sind weiterhin in dem geschäumten Kunststoff eine laterale und eine mediale Stützwand 3, 4 ausgebildet, die eine Fersenschale 5 bilden.

Innerhalb dieser Fersenschale 5 befindet sich, vom Kunststoff des Sohlenkörpers umfasst, eine Stabilisierungsklammer 6 aus einem steifen Material, der in der Figur 3 in einer Seitenansicht gezeigt ist. Die Stabilisierungsklammer 6 besitzt zwei Zungen 7, 8, die einstückig mit einer Basis 9 verbunden sind. Wie punktiert in der Fig. 1 und Fig. 2 gezeigt ist, erstrecken sich die Zungen 7, 8 in jeweils eine der Stützwände 3, 4. Die Basis 9 verläuft flach durch den Bereich des Sohlenkörpers 2 zwischen den beiden Stützwänden 3, 4. Die Zungen 7, 8 sind nur über die Basis 9 miteinander verbunden. Sie bilden daher keine Schale, die einen die Ferse rückwärtig umschließenden Verbindungsabschnitt aufweist. Der Elastizitätsmodul des Materials der Stabilisierungsklammer 6 ist so gewählt, dass die Zungen 7, 8 zwar jeweils nach außen gebogen werden können, aber dabei dennoch einen genügend hohen Widerstand gegen ein Abknicken des Fersenbeins aufbauen. Die Stützwirkung auf das Fersenbein geht somit von der Stabilisierungsklammer 6 aus, während der Sohlenkörper 2 der weichen Lagerung des Fußes und als Träger für die Stabilisierungsklammer 6 dient.

Zum Verständnis des Folgenden wird auf die Darstellung eines Fußes in Fig. 5 verwiesen, wo auch die Lage der Stabilisierungsklammer 6 schematisch angedeutet ist.

Unterhalb des Sprungbeins 15 liegt das Fersenbein 16 und erstreckt sich von dort über das Sprungbein 15 hinaus nach hinten. Auf seiner medialen Seite besitzt das Fersenbein 16 unterhalb des Sprungbeins 15 einen seitlich hervorstehenden Fortsatz, den Fersenbeinbalkon 17.

Die laterale Zunge 7 liegt seitlich des hinter dem Sprungbein 15 liegenden Bereichs des Fersenbeins 16. Ihre Höhe und Form ist so gewählt, dass sie einen Druck auf den rückwärtigen seitlichen Bereich des Fersenbeins 16 auszuüben vermag, wobei ihre Druckwirkung durch einen mittleren Kraftangriffspunkt definiert ist.

Die mediale Zunge 8 liegt seitlich des unterhalb des Sprungbeins 15 liegenden Bereichs des Fersenbeins 16. Ihre Höhe und Form ist so gewählt, dass sie einen Druck auf den Fersenbeinbalkon 17 des Fersenbeins 16 auszuüben vermag, wobei ihre Druckwirkung ebenfalls durch einen mittleren Kraftangriffspunkt definiert ist.

Die Kraftangriffspunkte der beiden Zungen 7, 8 sind so eingestellt, dass der der medialen Zunge 8 höher liegt als der der lateralen Zunge 7. Dadurch wird ein Drehmoment auf das Fersenbein 16 ausgeübt, das einem Abknicken des Fußes nach innen entgegenwirkt.

Der Übergang zwischen den Zungen 7, 8 und der Basis 9 ist fließend und der jeweiligen Fußform angepasst.

Entscheidend ist, dass das rückwärtige Ende der Basis 9 konkav ausgeführt ist, was in der Draufsicht der Fig. 4 gut zu erkennen ist, so dass der Bereich des Aufsatzpunktes 20 der Ferse frei von der Stabilisierungsklammer 6 ist, die Ferse also ausschließlich durch den elastisch verformbaren Sohlenkörper 2 getragen wird.

Zur besseren Verankerung der Stabilisierungsklammer 6 innerhalb des Sohlenkörpers 2 besitzt dieser aber eine nach vorne weisende Auskragung 10, die sich in den Bereich des Fußgewölbes erstreckt (siehe Fig. 4).

Die lateral seitliche Kante der Auskragung 10 weist einen derartigen Verlauf auf, dass sich seitlich von ihr und vor der lateralen Zunge 7 ein Freischnitt 22 befindet. Dadurch wird der Os metatarsale V ausschließlich durch den elastisch verformbaren Sohlenkörper 2 getragen.

Aus der Fig. 4 wird auch deutlich, dass die beiden Zungen 7, 8 in Längsrichtung der Einlegesohle 1 gegeneinander versetzt sind. Verbindet man die beiden Kraftangriffspunkte durch eine Wirkungslinie 21, so verläuft diese unter einem Winkel schräg zur Längserstreckung der Einlegesohle 1. In diesem Ausführungsbeispiel liegt der Winkel bei ca. 45°.

In der beschriebenen Aussteifung der Fersenschale durch die darin eingebettete Stabilisierungsklammer 6 wird eine verbesserte Stützung des Fußes erreicht, so dass ein sicheres Gehen ermöglicht wird. Insbesondere wird ein Einknicken des Fußes nach innen vermieden.

Eine gewisse Stützung wird schon durch die sich unter dem Fußgewölbe erstreckende Fußgewölbestütze erreicht: Mit den beiden Zungen 7, 8 der Stabilisierungsklammer 6 wird diese Stützung noch verbessert.

### Bezugszeichenliste

- 1: Einlegesohle
- 2: Sohlenkörper
- 3: laterale Stützwand
- 4: mediale Stützwand
- 5: Fersenschale

- 6: Stabilisierungsklammer
- 7: laterale Zunge
- 8: mediale Zunge
- 9: Basis
- 10: Auskragung

- 15: Sprungbein
- 16: Fersenbein
- 17: Fersenbeinbalkon

- 20: Aufsatzpunkt
- 21: Wirkungslinie
- 22: Freischnitt

## Patentansprüche

1. Einlegesohle zur Korrektur von Fehlstellungen mit einem elastisch verformbaren weichen Sohlenkörper (2), der sich von der Ferse bis mindestens in den Mittelfußbereich erstreckt und der im Bereich der Ferse eine laterale und eine mediale Stützwand (3, 4) besitzt, die eine Fersenschale (5) formen, wobei im Sohlenkörper eine U-förmige Stabilisierungsklammer (6) eingebettet ist, die eine flache Basis (9) im Sohlenkörper und, von den Seiten der Basis ausgehend, eine laterale und eine mediale Zunge (7, 8) aufweist, die nach oben gerichtet sind und sich jeweils in eine der Stützwände (3, 4) erstrecken,
**dadurch gekennzeichnet, dass**
die Zungen (7, 8), bezogen auf die Längsrichtung der Einlegesohle (1), gegeneinander versetzt sind, so dass die laterale Zunge (7) am rückwärtigen lateralen Seitenbereich des Fersenbeins und die mediale Zunge (8) von unten gegen den sich im vorderen medialen Seitenbereich befindenden Fersenbeinbalkon anliegt, und dass die laterale Zunge (7) seitlich des hinter dem Sprungbein liegenden Bereichs des Fersenbeins und die mediale Zunge (8) seitlich des unterhalb des Sprungbeins liegenden Bereichs des Fersenbeins liegt, wobei der mittlere Kraftangriffspunkt der medialen Zunge (8) am Fersenbein oberhalb des mittleren Kraftangriffspunktes der lateralen Zunge (7) liegt.

2. Einlegesohle nach Anspruch 1, **dadurch gekennzeichnet, dass** die rückwärtige Kante der Basis (9) im Abstand zum rückwärtigen Ende des Sohlenkörpers (2) verläuft, so dass der Fersenaufsatzpunkt sich außerhalb der Basis (9) befindet.

3. Einlegesohle nach Anspruch 2, **dadurch gekennzeichnet, dass** die Basis (9) an ihrem rückwärtigen Ende einen konkaven Verlauf ihrer Kante aufweist.

4. Einlegesohle nach einem der vorhergehenden Ansprüche, **dadurch gekennzeichnet, dass** die Basis (9) an ihrem vorderen Ende eine nach vorne weisende Auskragung (10) aufweist, die sich unterhalb des Fußgewölbes erstreckt.

5. Einlegesohle nach Anspruch 4, **dadurch gekennzeichnet, dass** sich vor der lateralen Zunge und lateral seitlich der Auskragung (10) ein Freischnitt (22) in der Basis (9) der Stabilisierungsklammer (6) befindet.

6. Einlegesohle nach einem der vorhergehenden Ansprüche, **dadurch gekennzeichnet, dass** im Sohlenkörper (2) eine Fußgewölbestütze ausgebildet ist und dass die mediale Stützwand (4) mit der sich darin befindenden medialen Zunge (8) sich seitlich an die Fußgewölbestütze anschließt.

## Claims

1. An insole for correcting misalignments comprising a resiliently deformable, flexible sole body (2) which extends from the heel into at least the metatarsal region and which in the region of the heel has a lateral and a medial supporting wall (3, 4) which form a heel shell (5), wherein a U-shaped stabilising brace (6) is embedded in the sole body, said U-shaped stabilising brace having a flat base (9) in the sole body and, starting from the sides of the base, having a lateral and a medial tab (7, 8) which are upwardly oriented and which in each case extend into one of the supporting walls (3, 4),
**characterised in that**
the tabs (7, 8) are offset to one another relative to the longitudinal direction of the insole (1) so that the lateral tab (7) bears against the rear lateral side region of the heel bone and the medial tab (8) bears from below against the sustentaculum tali located in the front medial side region, and **in that** the lateral tab (7) is located at the side of the region of the heel bone located behind the ankle bone and the medial tab (8) is located at the side of the region of the heel bone located below the ankle bone, wherein the average force contact point of the medial tab (8) on the heel bone is located above the average force contact point of the lateral tab (7).

2. The insole according to Claim 1, **characterised in that** the rear edge of the base (9) extends at a distance from the rear end of the sole body (2) such that the heel contact point is located outside the base (9).

3. The insole according to Claim 2, **characterised in that** at the rear end of the base (9) the edge of the base (9) has a concave path.

4. The insole according to one of the preceding claims, **characterised in that** at its front end the base (9) has a forwardly facing projection (10) which extends below the foot arch.

5. The insole according to Claim 4, **characterised in that** a cutaway section (22) is located in the base (9) of the stabilizing brace (6) in front of the lateral tab and laterally to the side of the projection (10).

6. The insole according to one of the preceding claims, **characterised in that** a foot arch support is configured in the sole body (2) and **in that** the medial supporting wall (4) with the medial tab (8) located therein laterally adjoins the foot arch support.

## Revendications

1. Semelle intérieure de correction de mauvaises positions, pourvue d'un corps de semelle (2) souple, élastiquement déformable, qui s'étend du talon au moins jusque dans la zone du métatarse et qui dans la zone du talon dispose d'une paroi d'appui latérale et d'une médiale (3, 4) qui forment une coque talonnière (5), dans le corps de semelle étant incorporé un crampon stabilisateur (6) en forme de U, qui comporte une base plate (9) dans le corps de semelle et en partant des côtés de la base, une languette latérale et une médiane (7, 8), qui sont dirigées vers le haut et qui s'étendent respectivement dans l'une des parois d'appui (3, 4),
**caractérisée en ce que**
les languettes (7, 8) sont décalées l'une par rapport à l'autre, en rapport à la direction longitudinale de la semelle intérieure (1), de sorte que la languette latérale (7) s'appuie sur la zone de côté latérale arrière du calcanéum et la languette médiale (8) s'appuie par le bas contre le Sustentaculum tali se trouvant dans la zone de côté médiale avant et la languette latérale (7) se situe latéralement de la zone du calcanéum se trouvant à l'arrière du talus et la languette médiale (8) se situe latéralement de la zone du calcanéum se trouvant en-dessous du talus, le point d'engagement de la force médiane de la languette médiale (8) sur le calcanéum se trouvant au-dessus du point d'engagement de la force médiane de la languette (7) latérale.

2. Semelle intérieure selon la revendication 1, **caractérisée en ce que** l'arête arrière de la base (9) s'écoule avec un écart par rapport à l'extrémité arrière du corps de semelle (2), de sorte que le point de contact du talon se situe à l'extérieur de la base (9).

3. Semelle intérieure selon la revendication 2, **caractérisée en ce que** la base (9) présente sur son extrémité arrière un trajet concave de son arête.

4. Semelle intérieure selon l'une quelconque des revendications précédentes, **caractérisée en ce que** la base (9) comporte sur son extrémité avant une saillie (10) dirigée vers l'avant, qui s'étend en-dessous de la voûte plantaire.

5. Semelle intérieure selon la revendication 4, **caractérisée en ce qu'à** l'avant de la languette latérale et latéralement, à côté de la saillie (10) se trouve une découpe libre (22) dans la base (9) du crampon stabilisateur (6).

6. Semelle intérieure selon l'une quelconque des revendications précédentes, **caractérisée en ce que** dans le corps de semelle (2) est conçu un cambrion et **en ce que** par la languette (8) médiale se trouvant en son intérieur, la paroi d'appui médiale (4) se raccorde latéralement sur le cambrion.
